# FASCICULE DE BREVET EUROPEEN

(11) **EP 2 644 798 B1**
(45) Date de publication et mention de la délivrance du brevet: **12.11.2014**
(21) Numéro de dépôt: 13305360.3
(22) Date de dépôt: 25.03.2013
(51) Int. Cl.: E04D 1/30

(54) **Faîtière en cellulose moulée imprégnée de bitume et son application**
Bitumenimprägniertes geformtes Firstband aus Zellulose, und Anwendung
Moulded cellulose skylight impregnated with bitumen and use thereof

(30) Priorité: 27.03.2012 FR 1252752
(43) Date de publication de la demande: 02.10.2013
(73) Titulaire: Onduline, 92300 Levallois Perret (FR)
(72) Inventeur: Derreumaux, Charles, 59510 HEM (FR); Kamil, Melih, 34335 ISTANBUL (TR)
(74) Mandataire: Coralis Harle

(56) Documents cités:
- WO-A1-2005/095730
- WO-A1-2006/108231
- BE-A1- 892 078
- DE-U1- 29 709 933
- GB-A- 2 138 050
- US-A1- 2011 151 170

## Description

La présente invention concerne une faîtière en cellulose moulée imprégnée de bitume ainsi que son application à la couverture d'une toiture. Le domaine de l'invention est celui de la fabrication des éléments de toiture et de la construction des bâtiments comportant une toiture.

Les éléments de couverture en fibres de cellulose imprégnés de bitume sont connus depuis de nombreuses années et permettent de recouvrir les toitures des bâtiments d'une manière simple et économique. Ces éléments sont relativement rigides et les déformations qu'ils peuvent supporter sans risque de fissuration, déchirure ou cassure sont d'amplitudes relativement limitées. Dans le cas d'éléments qui sont des plaques ondulées étendues, cela n'est pas un problème puisqu'elles sont destinées à être placées sur des versants plats. Par contre, certains de ces éléments de couverture, notamment les faîtière, arêtier, sont destinés à recouvrir des zones singulières de la toiture qui ont des formes non planes. Ces faîtières ou arêtiers sont des éléments allongés formés d'une seule pièce en forme de gouttière centrale inversée avec deux ailes planes latérales de chaque côté.

Le long des arêtes du toit, notamment le long de la ligne de faîte, l'angle entre les deux versants de chaque côté de l'arête, peut varier d'un bâtiment à un autre. Or, pour assurer une étanchéité et une isolation efficaces, les éléments de couverture doivent s'appliquer relativement précisément, notamment les ailes latérales, sur la toiture et ses éléments de couverture adjacents/sous-jacents. Si on cherche à déformer fortement l'élément de couverture pour qu'il s'applique correctement contre la couverture il y a un grand risque de craquelure, cassure, déchirure ou fissuration immédiate ou plus tardive. Ces défauts apparaissent en général le long du sommet de la faîtière et le long des lignes de raccordement de la gouttière centrale avec les ailes latérales.

Ainsi, on connait par le document US2011/0151170 une faîtière selon le préambule de la revendication 2 et une application d'une faîtière selon le préambule de la revendication 1. Les plaques planes de couverture pour pente et faîte de toiture de type « shingle » à base d'un matelas de fibres couvert de bitume. Des découpes continues et en pointillés/traits discontinus sont réalisées dans les plaques afin de pouvoir les séparer en plusieurs parties. Les plaques peuvent être placées sur le faîte de la toiture par pliage sans que les conditions et conséquences de ce dernier soient précisées.

Dans le cas de faîtières, on est donc amené à réaliser des genres différents de faitières se distinguant entre eux par l'angle d'ouverture des ailes de la faitière hors contrainte de déformation. L'angle d'ouverture d'ailes de la faîtière correspond à l'angle ouvert vers le bas le long de la ligne de croisement des deux plans portant les ailes latérales de la faitière qui doivent s'appliquer contre la toiture et/ou les éléments de couverture sous-jacents déjà disposés sur la toiture.

Il en résulte des coûts de fabrication et stockage augmentés et un risque d'erreur lors de l'installation de l'élément de couverture si le genre utilisé n'est pas adapté à la toiture.

On connait des dispositifs à placer sur le faîte d'une toiture réalisés dans divers autres matériaux et en particulier métalliques. Par exemple le document GB 2 138 050 décrit système de couverture de faîte composé de deux éléments de couverture, un interne avec des ailes latérales planes, et un externe, disposé sur le précédent. Ces éléments sont métalliques. Des nervures transversales 7 sont réalisées sur l'élément interne par estampage du métal. Les ailes latérales sont raccordées à la partie centrale de l'élément interne le long d'une ligne de raccordement anguleuse. L'angle des ailes latérales de l'élément interne par rapport à l'horizontale est de 30° vers l'extérieur. Enfin, l'élément interne est percé dans l'épaisseur de sa partie centrale pour former des aérations. Le document WO2006/108231 décrit un élément terminal de faîte de toit. Cet élément comporte des ailes planes frontales et latérales, pivotantes autour d'une partie centrale arrondie pour l'adapter à des angles de toit différents. Le raccordement des ailes latérales à l'élément central se fait le long d'une ligne de raccordement et par l'intermédiaire d'une articulation en pivot permettant de faire pivoter les ailes. Dans une variante (Figure 7), le pivot est remplacé par une ligne de pliage (712, 716) anguleuse de l'élément terminal. Toutefois ces documents concernent des éléments de toiture dans des matériaux différents de ceux des faîtières en cellulose moulée imprégnée de bitume de l'invention et ils ne peuvent donc donner d'information sur le comportement et les possibilités d'adaptation de telles faîtières. De plus ils sont de structures et formes différentes en particulier avec des lignes de raccordement anguleuses entre leurs différentes parties.

Le demandeur s'est aperçu que malgré la relative rigidité des éléments de couverture en cellulose moulée imprégnés de bitume, l'amplitude de déformation possible sous contrainte sans risque de détérioration ou destruction de l'élément pouvait être grandement augmentée par un type de forme particulier de l'élément de couverture. La détérioration ou destruction correspond à l'apparition de fissures, déchirures ou cassures à court ou moyen terme. En général, le comportement sous contrainte est déterminé dans des conditions expérimentales déterminées, notamment cycles climatiques faisant varier la température et l'humidité.

Dans le cas d'une faîtière, la réalisation d'un élément d'angle d'ouverture d'ailes particulièrement fermé permet une utilisation sur une large gamme d'angles de faîte de toiture, ce que ne permettent pas les faîtières classiques à angle d'ouverture d'ailes bien plus ouvert. En outre, des formes particulières des différentes parties de l'élément peuvent aussi aider à améliorer les performances de l'élément en termes d'adaptabilité.

C'est ainsi que l'invention concerne tout d'abord une application d'une faîtière en cellulose moulée imprégnée de bitume au recouvrement d'une toiture, la faîtière présentant une forme générale de profilé admettant un plan de symétrie vertical allongé et comportant transversalement une partie centrale concave vers le bas se poursuivant latéralement et symétriquement de chaque côté par deux ailes planes inclinées vers le bas pour former entre elles un angle d'ouverture d'ailes α considéré du côté concave de la partie centrale, dans laquelle la partie centrale de la faîtière est posée en recouvrement d'une arête de faîte d'une toiture définie entre deux versants 16 formant entre eux un angle de faîte γ, les ailes étant appliquées à plat contre les deux versants de la toiture toit.

Dans cette application, à partir d'une configuration libre dans laquelle la faîtière ne subit pas de contrainte et dans laquelle l'angle d'ouverture d'ailes a une valeur déterminée, la faîtière est appliquée par déformation de son angle d'ouverture d'ailes, sans détérioration ou destruction de la faîtière, à une gamme d'angles de faîte γ comprise entre 90 degrés et 163 degrés.

Dans le cas d'une toiture symétrique cela correspond à une gamme d'angles de pente d'un versant (=angle du versant par rapport à l'horizontale) comprise approximativement entre au maximum 45 degrés soit 100% et 16,7 degrés soit 30 %, dans une variante entre 45 degrés et 8,5 degrés soit 15%.

De préférence, la gamme d'angles de faîte est comprise entre 90 degrés et 147 degrés.

Dans une modalité de cette application, en l'absence de contrainte de déformation, l'angle d'ouverture d'ailes α est compris entre 116 degrés et 96 degrés, (=106 degrés +/- 10 degrés), soit un angle d'aile par rapport à l'horizontale β compris entre 42 degrés et 32 degrés (=37 degrés +/- 5 degrés).

L'invention concerne également une faîtière en cellulose moulée imprégnée de bitume, de forme allongée dans le sens de la longueur, comportant transversalement une partie centrale symétrique concave vers le bas se poursuivant latéralement et symétriquement de chaque côté par deux ailes planes inclinées du haut, côté partie centrale, vers le bas latéralement, lesdites ailes étant portées par deux plans se croisant selon un angle d'ouverture d'ailes vers le bas, les ailes étant destinées à venir s'appliquer à plat contre deux versants plats d'un toit en V inversé le long du raccordement anguleux desdits deux versants, lesdits versants définissant entre eux un angle de faîte déterminé.

Selon cette invention, en l'absence de contrainte de déformation, l'angle d'ouverture d'ailes α est compris entre 116 degrés et 96 degrés, (=106 degrés +/- 10 degrés), soit un angle d'aile par rapport à l'horizontale β compris entre 42 degrés et 32 degrés (=37 degrés +/- 5 degrés).

Le terme faîtière doit être pris dans un sens large d'élément de couverture destiné à recouvrir une ligne de cassure de pente, notamment de faîte de toit, mais aussi de pan coupé de toit et elle s'apparente alors à un arêtier.

Dans divers modes de mise en oeuvre de l'invention, les moyens suivants pouvant être utilisés seuls ou selon toutes les combinaisons techniquement possibles, sont employés :
- l'angle d'ouverture d'ailes est de 106 degrés +/- 10 degrés,
- l'angle d'ouverture d'ailes est de 106 degrés +/- 5 degrés,
- l'angle d'ouverture d'ailes est de 106 degrés, soit un angle d'aile par rapport à l'horizontale de 37 degrés,
- de chaque côté de la partie centrale, la zone de raccordement entre la partie centrale et l'aile correspondante comporte un arrondi en arc de cercle,
- l'arrondi en arc de cercle de la zone de raccordement entre la partie centrale et l'aile correspondante est concave vers l'extérieur,
- la partie centrale comporte un segment sommital en arc de cercle se poursuivant latéralement, de chaque côté par deux segments droits inclinés jusqu'à la zone de raccordement,
- le segment sommital en arc de cercle a un rayon intérieur de 35 mm et une amplitude projetée sur une horizontale d'environ 2 fois 31 mm,
- l'arrondi en arc de cercle de la zone de raccordement entre la partie centrale et l'aile correspondante a un rayon extérieur de 15 mm,
- chacune des ailes comporte sur la longueur et en plein champ un embossage plat de surélévation de l'aile,
- l'embossage est étendu sur toute la longueur de la faîtière,
- l'embossage est destiné à recevoir des moyens de fixation de la faîtière aux éléments de la toiture et à cette dernière, lesdits moyens de fixation étant choisis parmi les clous, pointes ou vis,
- la partie centrale comporte transversalement des cannelures, lesdites cannelures étant agencées par paires,
- les cannelures sont des zones de surélévation de la faîtière,
- les cannelures s'arrêtent à leurs deux extrémités avant ou juste au début de l'arrondi en arc de cercle de la zone de raccordement entre la partie centrale et l'aile correspondante,
- la faîtière a une largeur d'environ 175 mm, une longueur d'environ 1060 mm, une hauteur d'environ 79 mm, une épaisseur d'environ 2,5 mm et les ailes ont une largeur d'environ 52 mm,
- la faîtière a une largeur d'environ 175 mm,
- la faîtière a une longueur d'environ 1060 mm,
- la faîtière a une hauteur d'environ 79 mm,
- la faîtière a une épaisseur d'environ 2,5 mm,
- les ailes ont une largeur d'environ 52 mm,
- les deux embossages sont surélevés d'environ 1,5 mm,
- les embossages ont une largeur d'environ 25 mm,
- l'embossage se termine à environ 13 mm de l'arrondi en arc de cercle de la zone de raccordement entre la partie centrale et l'aile correspondante,
- l'embossage se termine à environ 14 mm de l'extrémité libre de l'aile,
- la faîtière comporte quatre paires de cannelures,
- la largeur de la cannelure correspondant à une mesure sur la longueur de la faîtière, est d'environ 15 mm,
- dans une paire, les deux cannelures sont séparées bord à bord adjacents de 30 mm tel que mesuré sur la longueur de la faîtière,
- chacune des deux extrémités de longueur de la faîtière comporte une paire de cannelures,
- la paire de cannelure d'extrémité de faîtière comporte un bord de première cannelure de la paire à 10 mm de l'extrémité de la faîtière,
- la forme de la faitière est obtenue par un procédé de fabrication en parallèle et en continu, une bande de cellulose étant moulée avec un procédé en défilement continu formant des lignes parallèles de faîtières sur la bande, la bande étant ensuite découpée en segments de longueur déterminée puis les segments étant imprégnés de bitume à chaud et les segments imprégnés étant ensuite découpés pour obtenir des faîtières individuelles,
- la forme de la faîtière est obtenue par un procédé discontinu de concentration et moulage à chaud sous pression d'une pulpe de cellulose et avec aspiration des fluides dans un moule à forme et contre-forme, ladite forme étant ensuite imprégnés de bitume à chaud,
- l'imprégnation de bitume à chaud s'effectue sur une forme de cellulose séchée.

La présente invention, sans qu'elle en soit pour autant limitée, va maintenant être exemplifiée avec la description qui suit de modes de réalisation et de mise en oeuvre en relation avec :
la Figure 1 qui représente en perspective une faîtière selon l'invention,
la Figure 2 qui représente une vue de dessus de la faîtière de la Figure 1,
la Figure 3 qui représente une vue de dessous de la faîtière de la Figure 1,
la Figure 4 qui représente une vue latérale frontale de la faîtière de la Figure 1,
la Figure 5 qui représente une vue latérale dorsale de la faîtière de la Figure 1,
la Figure 6 qui représente une vue axiale/transversale côté droit de la faîtière de la Figure 1,
la Figure 7 qui représente une vue axiale/transversale côté gauche de la faîtière de la Figure 1, et
la Figure 8 qui représente une habitation avec toiture à ligne de faîte.

Typiquement, dans une faîtière classique et en l'absence de contrainte de déformation, l'angle d'ouverture d'ailes α est d'environ 146 degrés, ce qui correspond à des ailes inclinées à 17 degrés par rapport à l'horizontale. Dans la faitière de l'invention, cet angle d'ouverture d'ailes est bien plus petit, on dit alors que la faitière est plus fermée que la faitière classique. Dans l'exemple représenté à la suite, cet angle d'ouverture d'ailes α, en l'absence de contrainte de déformation, est d'environ 106 degrés, ce qui correspond à des ailes inclinées à un angle β de 37 degrés par rapport à l'horizontale. Sur la Figure 8, on peut voir une habitation dont la toiture comporte deux versants 16 se rejoignant le long d'une ligne de faîte 17. L'angle de faîte le long de la ligne de faîte entre les deux versants est désigné γ sur la Figure 8.

La faitière est un élément allongé symétrique comportant une partie centrale 2 symétrique concave vers le bas formant une gouttière inversée et se poursuivant latéralement et symétriquement de chaque côté par deux ailes 3 planes inclinées du haut, côté partie centrale, vers le bas, latéralement. Sur la Figure 1, l'extrémité axiale/transversale gauche 4 de la faitière est placée vers l'observateur et l'autre extrémité axiale/transversale droite 5 à l'opposé. Le dessus 6 de la faîtière est vers le haut de la Figure 1 et le bas 7 de la faîtière est vers le bas de la Figure 1. Le côté frontal 8 correspondant à un premier bord latéral sur la longueur de la faitière est vers l'observateur sur la Figure 1 et le côté dorsal de l'autre côté de la faitière.

Un embossage 10 plat, linéaire et surélevé court le long de chaque aile 3. Des cannelures 11 sont disposées par paires, transversalement, le long de la partie centrale 2 de la faitière. Les paires de cannelures d'extrémités gauche ou droite sont destinées à venir en recouvrement lors de l'installation des faitières qui se fait donc par chevauchement partiel aux extrémités.

Les Figures 2 à 5 permettent de mieux voir la structure essentiellement symétrique de la faitière.
Les Figures 6 et 7 montrent mieux la structure de la partie centrale 2 qui est formée d'un segment sommital 12 en arc de cercle concave vers le bas se poursuivant latéralement, de chaque côté, par deux segments droits/plats 13. La partie centrale 2 est reliée à l'aile correspondante par une zone de raccordement 14 entre le segment droit 13 et l'aile correspondante 3. Cette zone de raccordement comporte un arrondi en arc de cercle 14. Cet arrondi en arc de cercle 14 améliore encore le comportement de la faîtière soumise à une déformation sous contrainte et permet d'augmenter encore plus l'amplitude de la déformation sous contrainte de l'angle d'ouverture d'ailes sans risque de détérioration/destruction de la faîtière.

La faîtière de l'invention peut typiquement être installée sans risque de détérioration ou destruction sur des toitures dans une gamme d'angles de faîte (=angle ouvert vers le bas entre les deux versants de la toiture) comprise entre 90 degrés et 146,6 degrés, et de préférence jusqu'à 163 degrés.

Si on considère l'angle de pente d'un versant (=angle du versant par rapport à l'horizontale) et avec une toiture symétrique, cela correspond aux limites suivantes pour l'angle de pente du versant : 45 degrés soit 100% et 16,7 degrés soit 30% et, de préférence, jusqu'à 8,5 degrés soit 15%. La relation entre l'angle de pente d'un versant, considéré par rapport à l'horizontale, et son expression en pourcents est donnée par la tangente de l'angle.

A titre d'exemple de conditions expérimentales déterminées permettant de vérifier le comportement sous contrainte de la faîtière, on peut considérer la méthode de test TS EN 534 7.4.4. La mise en oeuvre de cette méthode est résumée succinctement à la suite :
- installation et fixation par des pointes ou vis à travers les ailes, de la faîtière sur un modèle rigide de faîte de toiture ayant un angle de faîte déterminé ;
- placement de la faîtière dans un bain d'eau déminéralisée pour absorption ;
- sortie de la faîtière et placement dans une chambre de congélation à une température de -20°C pour congélation;
- sortie de la faîtière et placement dans un four ventilé à une température de +50°C pour chauffage.

Ces différentes étapes d'absorption, congélation et chauffage sont répétées un certain nombre de fois avec des durées individuelles déterminées et à la fin, la faîtière est examinée à la recherche d'une détérioration ou d'une destruction pouvant notamment se manifester par la présence de craquelures, cassures, déchirures ou fissurations.

On comprend que les valeurs données dans la description de cet exemple de faîtière sont approximatives et indicatives et qu'elles peuvent être différentes selon les modèles spécifiques qui sont fabriqués. De même, la faitière de l'invention peut aussi bien s'appliquer à une toiture dont les deux pentes de versants sont identiques, donc à faîte symétrique, que des toitures à pentes de versants différentes, donc à faîte dissymétrique. Enfin, la faîtière de l'invention peut également trouver son application en tant qu'arêtier.

## Revendications

1. Application d'une faîtière (1) en cellulose moulée imprégnée de bitume au recouvrement d'une toiture, la faîtière présentant une forme générale de profilé admettant un plan de symétrie vertical allongé et comportant transversalement une partie centrale (2) concave vers le bas se poursuivant latéralement et symétriquement de chaque côté par deux ailes (3) planes inclinées vers le bas pour former entre elles un angle d'ouverture d'ailes (α) considéré du côté concave de la partie centrale, dans laquelle la partie centrale de la faîtière est posée en recouvrement d'une arête de faîte d'une toiture définie entre deux versants (16) formant entre eux un angle de faîte (γ), les ailes étant appliquées à plat contre les deux versants de la toiture toit,
**caractérisée en ce que**, de chaque côté de la partie centrale, la zone de raccordement entre la partie centrale et l'aile correspondante comporte un arrondi (14) en arc de cercle, et **en ce que**, à partir d'une configuration libre dans laquelle la faîtière ne subit pas de contrainte et dans laquelle l'angle d'ouverture d'ailes a une valeur déterminée, la faîtière est appliquée par déformation de son angle d'ouverture d'ailes, sans détérioration ou destruction de la faîtière, à une gamme d'angles de faîte (γ) comprise entre 90 degrés et 163 degrés, et **en ce que**, en l'absence de contrainte de déformation, l'angle d'ouverture d'ailes est compris entre 116 degrés et 96 degrés, soit un angle d'aile par rapport à l'horizontale (β) compris entre 42 degrés et 32 degrés.

2. Faîtière (1) en cellulose moulée imprégnée de bitume, de forme allongée dans le sens de la longueur, comportant transversalement une partie centrale (2) symétrique concave vers le bas se poursuivant latéralement et symétriquement de chaque côté par deux ailes (3) planes inclinées du haut, côté partie centrale, vers le bas, latéralement, lesdites ailes étant portées par deux plans (P, P') se croisant selon un angle d'ouverture d'ailes (α) vers le bas, les ailes étant destinées à venir s'appliquer à plat contre deux versants plats d'un toit en V inversé le long du raccordement anguleux desdits deux versants, lesdits versants définissant entre eux un angle de faîte déterminé,
caractérisée, de chaque côté de la partie centrale, la zone de raccordement entre la partie centrale et l'aile correspondante comporte un arrondi (14) en arc de cercle, et en ce **que**, en l'absence de contrainte de déformation, l'angle d'ouverture d'ailes (α) est compris entre 116 degrés et 96 degrés, soit un angle d'aile par rapport à l'horizontale (β) compris entre 42 degrés et 32 degrés.

3. Faîtière selon la revendication 2, **caractérisée en ce que** l'angle d'ouverture d'ailes (α) est de 106 degrés, soit un angle d'aile par rapport à l'horizontale (β) de 37 degrés.

4. Faîtière selon la revendication 2 ou 3, **caractérisée en ce que** la partie centrale comporte un segment sommital en arc de cercle (12) se poursuivant latéralement, de chaque côté par deux segments droits (13) inclinés jusqu'à la zone de raccordement

5. Faîtière selon la revendication 4, **caractérisée en ce que** le segment sommital en arc de cercle (12) a un rayon intérieur de 35 mm et une amplitude projetée sur une horizontale d'environ 2 fois 31 mm.

6. Faîtière selon l'une quelconque des revendications 2 à 5, **caractérisée en ce que** chacune des ailes (3) comporte sur la longueur et en plein champ un embossage (10) plat de surélévation de l'aile.

7. Faîtière selon l'une quelconque des revendications 2 à 6, **caractérisée en ce que** la partie centrale (2) comporte transversalement des cannelures (11), lesdites cannelures étant agencées par paires.

8. Faîtière selon l'une quelconque des revendications 2 à 7, **caractérisée en ce qu'**elle a une largeur d'environ 175 mm, une longueur d'environ 1060 mm, une hauteur d'environ 79 mm, une épaisseur d'environ 2,5 mm et les ailes ont une largeur d'environ 52 mm.

9. Faîtière selon l'une quelconque des revendications 2 à 8, **caractérisée en ce que** la forme de la faitière est obtenue par un procédé de fabrication en parallèle et en continu, une bande d'une cellulose étant moulée avec un procédé en défilement continu formant des lignes parallèles de formes de faîtières sur la bande, la bande étant ensuite découpée en segments de longueur déterminée puis les segments étant imprégnés de bitume à chaud et les segments imprégnés étant ensuite découpés pour obtenir des faîtières individuelles.

## Patentansprüche

1. Aufbringen eines Firstziegels (1) aus mit Bitumen imprägnierter Formgusszellulose auf die Abdeckung eines Daches, wobei der Firstziegel eine allgemeine Form eines Profils aufweist, das eine längliche vertikale Symmetrieebene besitzt, und quer einen nach unten hin konkaven zentralen Teil (2) umfasst, der sich seitlich und symmetrisch auf jeder Seite durch zwei nach unten geneigte flache Schenkel (3) fortsetzt, die zwischen sich einen Schenkelöffnungswinkel (α), betrachtet von der konkaven Seite des zentralen Teils, bilden, wobei der zentrale Teil des Firstziegels überlappend mit einer Firstkante eines Daches angeordnet ist, die zwischen zwei schrägen Dachflächen (16) definiert ist, die zwischen sich einen Dachfiächenwinkel (γ) bilden, wobei die Schenkel flach an die beiden schrägen Dachflächen des Daches angelegt werden,
**dadurch gekennzeichnet, dass** auf jeder Seite des zentralen Teils die Anschlusszone zwischen dem zentralen Teil und dem entsprechenden Schenkel eine kreisbogenförmige Rundung (14) umfasst, und dass ausgehend von einer freien Konfiguration, bei der der Firstziegel keiner Spannung unterliegt, und bei der der Schenkelöffnungswinkel einen bestimmten Wert hat, der Firstziegel durch Verformung seines Schenkelöffnungswinkels ohne Beeinträchtigung oder Zerstörung des Firstziegels für eine Gruppe von Firstwinkeln (γ) zwischen 90 Grad und 163 Grad angewandt wird, und dass bei Fehlen einer Verformungsspannung der Schenkelöffnungswinkel zwischen 116 Grad und 96 Grad beträgt, d.h. ein Schenkelwinkel in Bezug zur Horizontalen (β) zwischen 42 Grad und 32 Grad.

2. Firstziegel (1) aus mit Bitumen imprägnierter Formgusszellulose von länglicher Form in Richtung der Länge, in Querrichtung umfassend einen nach unten hin konkaven symmetrischen zentralen Teil (2), der sich seitlich und symmetrisch auf jeder Seite durch zwei von oben, auf Seite des zentralen Teils, nach unten, seitlich, geneigte flache Schenkel (3) fortsetzt, wobei die Schenkel von zwei Ebenen (P, P') getragen werden, die sich gemäß einem Schenkelöffnungswinkel (α) nach unten hin kreuzen, wobei die Schenkel dazu bestimmt sind, sich flach an zwei flache schräge Dachflächen eines Daches in Form eines umgekehrten V entlang des Winkelanschlusses der beiden schrägen Dachflächen anzulegen, wobei die schrägen Dachflächen zwischen sich einen bestimmten Firstwinkel definieren,
**dadurch gekennzeichnet, dass** auf jeder Seite des zentralen Teils die Anschlusszone zwischen dem zentralen Teil und dem entsprechenden Schenkel eine kreisbogenförmige Rundung (14) umfasst, und dass bei Fehlen einer Verformungsspannung der Schenkelöffnungswinkel (α) zwischen 116 Grad und 96 Grad beträgt, d.h. ein Schenkelwinkel in Bezug zur Horizontalen (β) zwischen 42 Grad und 32 Grad.

3. Firstziegel nach Anspruch 2, **dadurch gekennzeichnet, dass** der Schenkelöffnungswinkel (α) 106 Grad beträgt, d.h. ein Schenkelwinkel in Bezug zur Horizontalen (β) von 37 Grad.

4. Firstziegel nach Anspruch 2 oder 3, **dadurch gekennzeichnet, dass** der zentrale Teil ein kreisbogenförmiges Spitzensegment (12) umfasst, das sich seitlich auf jeder Seite durch zwei geneigte gerade Segmente (13) bis zur Anschlusszone fortsetzt.

5. Firstziegel nach Anspruch 4, **dadurch gekennzeichnet, dass** das kreisbogenförmige Spitzensegment (12) einen Innenradius von 35 mm und eine auf eine Horizontale projizierte Amplitude von ungefähr 2 mal 31 mm aufweist.

6. Firstziegel nach einem der Ansprüche 2 bis 5, **dadurch gekennzeichnet, dass** jeder der Schenkel (3) auf seiner Länge und vollflächig eine flache zum Schenkel überhöhte Prägung (10) umfasst.

7. Firstziegel nach einem der Ansprüche 2 bis 6, **dadurch gekennzeichnet, dass** der zentrale Teil (2) quer verlaufend Rillen (11) umfasst, wobei die Rillen paarweise angeordnet sind.

8. Firstziegel nach einem der Ansprüche 2 bis 7, **dadurch gekennzeichnet, dass** er eine Breite von ungefähr 175 mm, eine Länge von ungefähr 1.060 mm, eine Höhe von ungefähr 79 mm, eine Dicke von ungefähr 2,5 mm aufweist, und dass die Schenkel eine Breite von ungefähr 52 mm aufweisen.

9. Firstziegel nach einem der Ansprüche 2 bis 8, **dadurch gekennzeichnet, dass** die Form des Firstziegels durch ein paralleles und kontinuierliches Herstellungsverfahren erhalten wird, wobei ein Zelluloseband mit einem kontinuierlichen Ablaufverfahren in Form gegossen wird, das parallele Linien von Firstziegelformen auf dem Band bildet, wobei das Band dann in Segmente mit bestimmter Länge geschnitten wird, dann die Segmente mit heißem Bitumen imprägniert werden und die imprägnierten Segmente dann zugeschnitten werden, um einzelne Firstziegel zu erhalten.

## Claims

1. Application of a ridge-tile (1) made of bitumen-impregnated moulded cellulose to the covering of a roof, the ridge-tile having generally a profile shape with an elongated vertical symmetry plane and comprising transversally a downwardly-concave central part (2), laterally and symmetrically continued on each side by two planar wings (3) inclined downwards to form between each other a wing-opening angle (α) considered on the concave side of the central part, wherein the central part of the ridge-tile is placed in overlap on a ridge edge of a roof defined between two slops (16) forming between each other a ridge angle (γ), the wings being applied flat against the two slops of the roof,
**characterized in that**, on each side of the central part, the connection area between the central part and the corresponding wing has an arc-of-a-circle rounding (14), and **in that**, based on a free configuration in which the ridge-tile undergoes no stress and in which the wing-opening angle has a determined value, the ridge-tile is applied by deformation of its wing-opening angle, without deterioration or destruction of the ridge-tile, to a range of ridge angles (γ) comprised between 90 degrees and 163 degrees, and **in that**, in the absence of a deformation stress, the wing-opening angle is comprised between 116 degrees and 96 degrees, i.e. a wing angle relative to the horizontal (β) comprised between 42 degrees and 32 degrees.

2. A ridge-tile (1) made of bitumen-impregnated moulded cellulose, of elongated shape in the length direction, including transversally a downwardly concave, symmetrical central part (2), laterally and symmetrically continued on each side by two planar wings (3) inclined from the top, on the central part side, towards the bottom, laterally, said wings being carried by two planes (P, P') crossing each other according to a downward wing-opening angle (α), the wings being intended to be applied flat against two flat slops of a roof in reverse V, along the angular connection of said two slops, said slops defining between each other a determined ridge angle,
**characterized in that**, on each side of the central part, the connection area between the central part and the corresponding wing includes an arc-of-a-circle rounding (14), and **in that**, in the absence of a deformation stress, the wing-opening angle (α) is comprised between 116 degrees and 96 degrees, i.e. an wing angle relative to the horizontal (β) comprised between 42 degrees and 32 degrees.

3. Ridge-tile according to claim 2, **characterized in that** the wing-opening angle (α) is 106 degrees, i.e. a wing angle relative to the horizontal (β) of 37 degrees.

4. Ridge-tile according to claim 2 or 3, **characterized in that** the central part includes an arc-of-a-circle summit segment (12) laterally continued, on each side, by two straight segments (13) inclined down to the connection area.

5. Ridge-tile according to claim 4, **characterized in that** the arc-of-a-circle summit segment (12) has an internal radius of 35 mm and an amplitude projected on an horizontal of about twice 31 mm.

6. Ridge-tile according to any one of claims 2 to 5, **characterized in that** each of the wings (3) includes over its length and its full width a flat embossing (10) for raising the wing.

7. Ridge-tile according to any one of claims 2 to 6, **characterized in that** the central part (2) includes transversally grooves (11), said grooves being arranged by pairs.

8. Ridge-tile according to any one of claims 2 to 7, **characterized in that** it has a width of about 175 mm, a length of about 1060 mm, a height of about 79 mm, a thickness of about 2.5 mm and the wings have a width of about 52 mm.

9. Ridge-tile according to any one of claims 2 to 8, **characterized in that** the shape of the ridge-tile is obtained by a parallel and continuous manufacturing method, a band of cellulose being molded by a continuous run method forming parallel lines of ridge-tile shapes on the band, the band being then cut into segments of determined length, and the segments being impregnated with hot bitumen and the impregnated segments being then cut to obtain individual ridge-tiles.
